# EUROPÄISCHE PATENTSCHRIFT

(11) **EP 1 052 737 B1**
(45) Veröffentlichungstag und Bekanntmachung des Hinweises auf die Patenterteilung: **01.10.2003**
(21) Anmeldenummer: 00109608.0
(22) Anmeldetag: 05.05.2000
(51) Int. Cl.: H01R 13/658, H01R 13/645, H01R 13/58, H01R 13/52

(54) **Gehäuse für Steckverbinder**
Plug connector housing
Boîtier de connecteur à fiche

(30) Priorität: 08.05.1999 DE 29908277 U
(43) Veröffentlichungstag der Anmeldung: 15.11.2000
(73) Patentinhaber: Schmitt, Fred, 74388 Talheim (DE)
(72) Erfinder: Schmitt, Fred R., 74388 Talheim (DE)
(74) Vertreter: Müller, Hans, Dipl.-Ing.

(56) Entgegenhaltungen:
- DE-U- 29 801 984
- US-A- 4 842 543
- US-A- 4 929 184
- US-A- 5 011 436

## Beschreibung

### TECHNISCHES GEBIET

Die Erfindung betrifft ein Gehäuse für nach DIN 41 612 genormte Steckverbinder zum anschraubbaren Anschluß an entsprechend passende Gegen-Steckverbinder.

### STAND DER TECHNIK

Aus der DE-A-298 19 972 ist ein Steckverbinder-Gehäuse der eingangs genannten Art bekannt, in das nach DIN 41 612 genormte Steckverbinder eingesetzt werden können. Die entsprechend passenden Gegensteckverbinder sind in elektronischen Einschüben entsprechend dem 19 Zoll-System vorhanden. Diese Einschübe sind in Baugruppenträger entsprechend diesem 19 Zoll-System einsetzbar. Das Steckverbinder-Gehäuse ist ein Zink-Druckguss-Teil und besteht damit aus elektrisch leitfähigem Vollmaterial. Die durch das metallische Gehäuse mögliche Erhöhung der Störstrahlsicherheit wird im Bereich der Gehäuseöffnungen, durch die hindurch ein elektrisches Kabel in das Innere des Gehäuses hineingeführt und mit dem dort vorhandenen Steckverbinder verbunden werden kann, dadurch sichergestellt, dass in die betreffende Kabelöffnung ein dieselbe verschließender Blindstopfen oder eine das Kabel in der Gehäuseöffnung haltende Kabelbefestigung eingesetzt werden können. Diese jeweiligen Einsatzstücke bestehen ebenfalls aus metallischem Material. Die Einsatzstücke weisen darüber hinaus Vorsprünge auf, die mit Rücksprüngen in dem Gehäuse derart korrespondieren, dass eine optimale Kontaktmöglichkeit zwischen dem Einsatzstück und dem Gehäuse sichergestellt wird. Zusätzlich ist an dem Gehäuse eine Kodiereinrichtung vorhanden. Mit dieser kann sichergestellt werden, dass das betreffende Gehäuse auch an dem vorgesehenen Einschub und damit an den richtigen Gegensteckverbinder eines bestimmten Einschubs angesetzt wird, und dass damit keine Vertauschungen zwischen Steckplätzen auftreten können. Diese Kodiereinrichtung ist im Inneren des Gehäuses, in Verlängerung des dort platzierten Steckverbinders, vorhanden. Die für die Kodiereinrichtungen benötigten Räume innerhalb des Gehäuses vergrößern das Gehäuse, was einen vergrößerten Materialeinsatz für die Herstellung solcher Gehäuse mit sich bringt. Außerdem ist die versenkt in dem Gehäuse vorhandene Kodiereinrichtung von außen in ihrer jeweiligen Kodiereinstellung nicht so leicht zu erkennen. Sollen Steckversuche mit nicht "richtigen" Gehäusen vermieden werden, empfiehlt es sich, entsprechende Kennzeichnungen außen am Gehäuse anzubringen.

Bei dem aus der US-A-4 929 184 vorbekannten Gehäuse handelt es sich um einen Subminiatur-Steckverbinder und damit nicht um ein Gehäuse, in das Steckverbinder eingesetzt werden können. Die bei diesem Steckverbinder vorhandene Kodiereinrichtung ist Bestandteil der durch die Befestigungsschrauben ermöglichte Befestigung zweier derartiger Steckverbinder. Ohne die Kodiereinrichtung können zwei derartige Steckverbinder nicht durch die vorhandenen Befestigungsschrauben aneinander befestigt werden.

### DARSTELLUNG DER ERFINDUNG

Ausgehend von diesem vorbekannten Stand der Technik liegt der Erfindung die Aufgabe zugrunde, ein Gehäuse der eingangs genannten Art anzugeben, das mit einer leicht von außen zu erkennenden Kodiereinrichtung ausgestattet ist und das insgesamt wirtschaftlich günstig hergestellt werden kann.

Diese Erfindung ist durch die Merkmale des Anspruchs 1 gegeben. Weiterbildungen der Erfindung sind Gegenstand von Unteransprüchen.

Das erfindungsgemäße Gehäuse kann eine große Störstrahlsicherheit bieten. Dies wird einmal dadurch erreicht, dass das Gehäuse aus metallischem Material besteht. Die hohe Störstrahlsicherheit kann auch im Bereich der Kabeleinführ-Öffnungen erreicht werden. Die Öffnungen einerseits und das das Kabel an dem Gehäuse haltende Einsatzstück andererseits besitzen derartige gegenseitige Vor- und Rücksprünge, dass das Einsatzstück in der Gehäuseöffnung einen sicheren elektrischen Kontakt mit dem Gehäuse hat. Dadurch wird der elektrische Widerstand zwischen Einsatzstück und Gehäuse wünschenswert klein und dadurch ein guter HF-Übergang zwischen Einsatzstück und Gehäuse möglich. Die Kodiereinrichtung beinhaltet voneinander getrennte Kragteile an den einander gegenüberliegenden Seitenwandbereichen des Gehäuses, die einerseits Teil der Kodiereinrichtung und andererseits Teil der Anschraubbefestigung sind, um das Gehäuse an einem Gegengehäuse anschraubbar zu befestigen. Im Hinblick auf diese beiden voneinander unterschiedlichen Zwecken sind in den jeweiligen Kragteilen Durchbohrungen vorhanden. Durch die Durchbohrung des einen Kragteils kann die im Stand der Technik an sich bekannte Befestigungsschraube hindurchgeführt werden, um das Gehäuse an einem Gegengehäuse anzuschrauben. Durch die eine oder mehreren anderen Durchbohrungen im anderen Kragteil kann ein Stift eingesetzt werden oder nicht. Sofern solche Stifte in den diesbezüglichen Durchbohrungen des oder der Kragteile eingesteckt sind, können nicht gleichzeitig auch in den achsmäßig mit den Bohrungen fluchtenden Bohrungen im Gegengehäuse Stifte eingesteckt sein. Das Vorhandensein oder Nichtvorhandensein derartiger Stifte ist von außen problemlos zu erkennen, so dass ohne Weiteres sofort erkannt werden kann, ob das "richtige" Gehäuse zum Anschrauben an der vorgesehenen Stelle eines Gegengehäuses zur Verfügung steht. Fehlerhafte Steckversuche mit dem Gehäuse lassen sich damit vermeiden, ohne dass zusätzliche Maßnahmen erforderlich werden, wie beispielsweise das Anbringen von Kennzeichnungen außen am Gehäuse.

Beispiele für außen am Gehäuse angeordnete Kodiereinrichtungen sind Gegenstand der Unteransprüche 2 und 3 und sind in einer Ausführungsform in der Zeichnung dargestellt.

Sofern keine so hohen Anforderungen an die Störstrahlsicherheit gestellt werden, können in dem Gehäuse Schraubbohrungen vorgesehen werden. Durch Gehäuse-Öffnungen hindurchzuführende Kabel können mit Hilfe von sonstigen im Stand der Technik bekannten Kabelschellen in das Gehäuse hineingeführt und an den Schraubbohrungen befestigt werden. Entsprechende Ausführungsformen sind den Unteransprüchen 5 und 6 sowie dem in der Zeichnung dargestellten Ausführungsbeispiel zu entnehmen.

Weitere Ausgestaltungen und Vorteile der Erfindung, insbesondere auch mehrere Ausführungen für verschiedene Verzahnungen der in die Gehäuseöffnungen einsetzbaren Einsatzstücke sind Gegenstand von Unteransprüchen und sind darüber hinaus den nachfolgenden Ausführungsbeispielen zu entnehmen.

### KURZE BESCHREIBUNG DER ZEICHNUNG

Die Erfindung wird im Folgenden anhand der in der Zeichnung dargestellten Ausführungsbeispiele näher beschrieben und erläutert. Es zeigen:
- Fig. 1: das Unterteil eines aus Unterteil und Deckelteil bestehenden Gehäuses nach der Erfindung,
- Fig. 2: eine Sicht aus Richtung 2 von Fig. 1,
- Fig. 3: eine Sicht aus Richtung 3 von Fig. 1,
- Fig. 4: einen Schnitt längs der Linie 4 - 4 von Fig. 1,
- Fig. 5: ein Einsatzstück in Form eines Crimpflansches, passend für eine erste Kabeleinführung in das Gehäuse gemäß Fig. 1,
- Fig. 6: ein Einsatzstück in Form eines Blindstopfens, passend in eine Gehäuseöffnung, in die auch der Crimpflansch nach Fig. 5 einsetzbar ist,
- Fig. 7: eine ausschnittsweise Darstellung einer zweiten Ausführungsform einer Gehäuseöffnung zum Einführen eines Kabels,
- Fig. 8: eine Darstellung entsprechend Fig. 5 mit einem in das Gehäuse nach Fig. 7 passenden Einsatzstück,
- Fig. 9: eine ausschnittsweise Darstellung einer dritten Ausführungsform einer Gehäuseöffnung,
- Fig. 10: eine Darstellung entsprechend Fig. 5 mit einem in das Gehäuse nach Fig. 9 passenden Einsatzstück,
- Fig. 11: eine ausschnittsweise Darstellung einer vierten Ausführungsform einer Gehäuseöffnung,
- Fig. 12: eine Darstellung entsprechend Fig. 5 mit einem in das Gehäuse nach Fig. 11 passenden Einsatzstück,
- Fig. 13: eine ausschnittsweise Darstellung einer fünften Ausführungsform einer Gehäuseöffnung,
- Fig. 14: eine Darstellung entsprechend Fig. 5 mit einem in das Gehäuse nach Fig. 13 passenden Einsatzstück,
- Fig. 15: eine ausschnittsweise Darstellung einer sechsten Ausführungsform einer Gehäuseöffnung,
- Fig. 16: eine Darstellung entsprechend Fig. 5 mit einem in das Gehäuse nach Fig. 15 passenden Einsatzstück,
- Fig. 17: eine ausschnittsweise Darstellung einer siebten Ausführungsform einer Gehäuseöffnung,
- Fig. 18: eine Darstellung entsprechend Fig. 5 mit einem in das Gehäuse nach Fig. 17 passenden Einsatzstück,
- Fig. 19: eine ausschnittsweise Darstellung einer achten Ausführungsform einer Gehäuseöffnung,
- Fig. 20: eine Darstellung entsprechend Fig. 5 mit einem in das Gehäuse nach Fig. 19 passenden Einsatzstück,
- Fig. 21: eine ausschnittsweise Darstellung einer neunten Ausführungsform einer Gehäuseöffnung,
- Fig. 22: eine Darstellung entsprechend Fig. 5 mit einem in das Gehäuse nach Fig. 21 passenden Einsatzstück.

### WEGE ZUM AUSFÜHREN DER ERFINDUNG

Ein Gehäuse 10 ist in den Figuren 1 bis 4 mit seinem Unterteil 12 dargestellt. Das Unterteil 12 besitzt einen im vorliegenden Fall ebenflächigen Boden 14, der in etwa U-förmig an drei Seiten von einer Seitenwand 16 eingefasst ist. In der Seitenwand 16 sind umfangsmäßig verteilt vier Schraubbohrungen 18.1, 18.2, 18.3 und 18.4 vorgesehen, in denen das Deckelteil 20 des Gehäuses 10, von dem in Fig. 3 eine Außenkontur strichpunktiert angedeutet ist, angeschraubt werden kann. Deckelteil 20 und Unterteil 12 umschließen von drei Seiten einen zwischen ihnen befindlichen Innenraum 22.

In der Seitenwand 16 sind mehrere Öffnungen 24, 26 ausgespart, durch die hindurch Kabel von außen in den Innenraum 22 hineingeführt werden können, wie noch nachstehend näher beschrieben wird.

Auf der in Fig. 1 Unterseite des Gehäuses 10 kann ein Steckverbinder 28 eingesetzt werden, der üblicherweise als sogenannte Federleiste ausgebildet ist. Diese Federleiste ist das "weibliche" Gegenstück zu einem als sogenannte Messerleiste ausgebildeten Steckverbinder, der dann beispielsweise in ein Gegengehäuse fest eingebaut und mit dort vorhandenen gedruckten Schaltungen verbunden werden kann.

An den in Fig. 1 linken und rechten Stirnwände darstellenden Seitenwänden 16.1, 16.2 sind jeweils zwei Kragwände 30, 32 einstückig angeformt. Die Kragwände 30, 32 stehen jeweils rechtwinklig von den Seitenwänden 16.1 beziehungsweise 16.2 weg.

Die beiden Kragwände 30, 32 sind, bezogen auf die Mittelebene 34 (Fig. 2, 3) seitlich versetzt am Unterteil 12 vorhanden. In der, bezogen auf die Fig. 1, unteren Kragwand 30 sind zwei Durchbohrungen 36, 38 vorhanden. Durch diese Durchbohrungen 36, 38 können in ihrem Durchmesser angepasste Kodierstifte hindurchgesteckt werden. Je nach Vorhandensein solcher Kodierstifte lässt sich das Gehäuse 10 dann auf den umlaufenden Kragen 40 eines Gegengehäuses 42 aufsetzen oder nicht. In dem Kragen 40 sind nämlich den Durchbohrungen 36, 38 entsprechende Bohrungen 36.1 beziehungsweise 38.1 vorhanden, deren Achsen mit denen der Durchbohrungen 36, 38 fluchten. Sofern in diesen in dem Kragen 40 vorhandenen Bohrungen 36.1 beziehungsweise 38.1 Kodierstifte eingesteckt sind, können nicht gleichzeitig auch in den achsmäßig darüber liegenden Durchbohrungen 36, 38 ebenfalls Kodierstifte stecken. Die in dem umlaufenden Kragen 40 einsitzenden Kodierstifte lassen sich damit ebenso wie die in der Kragwand 30 einsitzenden Kodierstifte von außen problemlos erkennen, so dass ohne Weiteres sofort erkannt werden kann, ob das "richtige" Gehäuse 10 zum Anschrauben an der vorgesehenen Stelle des Gegengehäuses 42 befestigt werden soll.

Die Befestigung des Gehäuses 10 an dem Gegengehäuse 42 erfolgt mittels einer Schraubverbindung, die über die Kragwände 32 bewirkt wird. Dazu sind in den beiden Kragwänden 32 jeweils eine Durchbohrung 46 vorhanden, die mit entsprechenden Bohrungsöffnungen im umlaufenden Kragen 40 fluchten.

Die auf der in Fig. 1 dargestellten rechten und linken Seite vorhandenen Kragwände 30, 32 sind in der Draufsicht entsprechend Fig. 3 zur Mittelebene 34 vertauscht vorhanden. So sind einmal die Kragwand 30 und auf der gegenüberliegenden Seite die andere Kragwand 32 dem Deckelteil 20 benachbart vorhanden. In beiden Fällen sind aber die Kragwände 30 unterhalb der für die Schraubbefestigung des Gehäuses 10 ausgebildeten Kragwände 32 am Gehäuse 10 vorhanden.

Den im vorliegenden Fall seitlichen beiden Öffnungen 24 sind im Bereich des Bodens 14 jeweils zwei Schraubbohrungen 50, 52 benachbart. Die Schraubbohrungen 50, 52 sind in nach innen hineinragenden und mit dem Boden 14 verbundenen säulenartigen Wandverstärkungen der Seitenwand 16 vorhanden. Die beiden Schraubbohrungen 50, 52 haben einen derartigen gegenseitigen Abstand 54, dass eine im Stand der Technik bekannte Kabelschelle 56 angeschraubt werden kann. Diese Kabelschelle 56 besteht aus zwei Laschen, von denen in Fig. 1 die obere Lasche 58 dargestellt ist. Die beiden Laschen der Kabelschelle 56 können ein Kabel zwischen sich einklemmen und können dann ihrerseits über ihre endseitig vorhandenen Kabelschellen-Schrauben 60, 62 an den Schraubbohrungen 50, 52 angeschraubt und dadurch in dem Gehäuse 10 befestigt werden. Die Schraubbohrungen 50, 52 können im übrigen auch zum Befestigen von Erdungsleitungen verwendet werden.

Die in dem Gehäuse 10 vorgesehenen - im vorliegenden Beispielsfall fünf - Öffnungen 24, 26 (Fig. 1) zum Einführen eines oder mehrerer Kabel sind im vorliegenden Beispielsfall unterschiedlich groß ausgebildet.Die Öffnungen 24 sind größer als die Öffnungen 26.In jede dieser Öffnungen 24, 26 können als Blindstopfen oder Crimpflansch entsprechend ausgebildete Einsatzstücke eingesetzt werden. Bei dem Gehäuse 10 ist gem. Fig. 1 ein Einsatzstück in Form eines Crimpflansches 226 (Fig. 5) eingesetzt. Im nachstehenden werden verschiedene solcher Einsatzstücke näher dargestellt.

In dem Gehäuse 10 besitzt jedes der einsetzbaren Einsatzstücke 220, 226 (Fig. 6, 5) mit der jeweils seitlich benachbarten Seitenwand 16 des Unterteils 12 eine mehrstufige Verzahnung 236 (Fig. 5, 6 ff.). Die mehrstufige Verzahnung 236, die im nachstehenden noch näher beschrieben und in unterschiedlichen Variationen dargestellt ist, stellt eine wünschenswert lange und damit großflächige sowie eine mehr Abknickungen aufweisende Berührfläche zwischen Einsatzstück und Seitenwand dar. Der elektrische Widerstand zwischen dem Einsatzstück und der Seitenwand ist dadurch entsprechend klein. Außerdem stellt die mäanderförmige, mehrstufige Verzahnung einen guten Schutz gegen eindringendes Spritzwasser dar.

In Fig. 5 ist ein als Crimpflansch ausgebildetes Einsatzstück 226 dargestellt. Es besitzt eine durchgehende Öffnung 250 mit Längsachse 252. Diese Längsachse 252 fällt mit der Längsachse eines in das Gehäuse 10 eingeführten Kabels zusammen. In dem Einsatzstück 226 ist eine Hülse 254 eingesetzt, die mittels zweier voneinander beabstandeter umlaufender Kragen 256, 258 in Längsrichtung der Längsachse 252 zug-, druckfest und damit verschiebesicher sowie außerdem noch verdrehsicher in dem Einsatzstück 226 einsitzt. Die Hülse 254 ist querschnittsmäßig passend zum Kabel ausgelegt. Der Kabelmantel und gegebenenfalls ein Schirmgeflecht liegen in zusammengebautem Zustand auf der Hülse 254 dicht an, während die Adern des Kabels durch die Hülse 254 durchgeführt werden. Auf den Kabelmantel wird eine weitere, nicht dargestellte Hülse aufgeschoben und an den Mantel angequetscht. Dadurch kann der Mantel fest auf der Hülse 254 angebracht werden.

Das Einsatzstück 226 (Fig.5) besitzt im vorliegenden Fall einen quaderförmigen Körper 260 mit durchgehender Öffnung 250. Von diesem Körper 260 kragen auf seinen beiden gegenüberliegenden Seitenwänden 262, 264 jeweils zwei Vorsprünge 266, 268 aus. Die beiden Seitenwände 262, 264 stoßen im eingebauten Zustand an die Seitenwand 16 des Gehäuses 10 an.

In zur Längsachse 252 senkrechter Richtung kragen die beiden Vorsprünge 266, 268 um die Länge L von der Seitenwand 262 beziehungsweise 264 aus.

Jeder Vorsprung 266, 268 besitzt von der Seitenwand 262, 264 auskragende und an dem Körper beziehungsweise an dessen Seitenwänden 262, 264 anstoßende Seitenflächen 270, 272. Die eine Seitenfläche 270 ist unter einem nicht 90 Grad betragenden Winkel 274 zur Seitenwand 262, 264 ausgerichtet. Ihre von der Seitenwand 262, 264 auskragende Länge LS ist damit länger als die entsprechend auskragende Länge L der anderen Seitenfläche 272, die unter einem rechten Winkel 276 von der Seitenwand 262 beziehungsweise 264 auskragt. Die auskragende aufsummierte Länge beider Seitenflächen 270, 272 von beiden Vorsprüngen 266 (beziehungsweise 268) beträgt 2 LS + 2 L und ist damit größer als 2 L.

Auf jeder Seitenfläche 270 ist eine Längsrippe 280 ausgebildet. Beim Einsetzen des Einsatzstückes 226 in eine Öffnung 24, 26 reibt die Längsrippe 280 an der Stoßfläche beziehungsweise Kontaktfläche der Seitenwand. Dadurch ist eine dichte Anlage beziehungsweise ein durchgehender Berührkontakt zwischen Einsatzstück und Seitenwand gegeben. Die Vorsprünge 266, 268 mit den Längsrippen 280 sind so ausgeformt, dass das Einsatzstück 226 mit Preßsitz von "oben" auf das vom Deckelteil befreite Unterteil 12 eingesetzt werden kann. In der Seitenwand 16 sind entsprechende Einwölbungen und Vorsprünge, die den Vorsprüngen 266, 268 und ihrer gegenseitigen Anordnung entsprechend angepaßt sind. Das Einsatzstück 226 sitzt dann mit Preßsitz in der Seitenwand 16.

Neben dem Einsatzstück 226, das im Bereich eines in das Gehäuse 10 einzuführenden elektrischen Kabels vorgesehen ist, können dazu benachbarte Gehäuseöffnungen durch das Einsatzstück 220 (Fig. 6) verschlossen werden. Das Einsatzstück 220 stellt einen Blindstopfen dar, wie bereits ausgeführt ist. Das Einsatzstück 220 besitzt die gleichen Vorsprünge 266, 268 und Längsrippen 280 wie das Einsatzstück 226 und sitzt mit entsprechendem Preßsitz in der Seitenwand 16. Seine Öffnung 282 ist auf einer Seite stirnseitig durch eine Wand 284 verschlossen. Dadurch bildet das Einsatzstück 220 einen Verschluß für die betreffende Öffnung in der Seitenwand 16. Die Einsatzstücke 220, 226 können wahlweise in die Öffnungen 24, 26 des Gehäuses 10 eingesetzt werden.

Das in Fig. 7 ausschnittsweise dargestellte Gehäuse 10.2 unterscheidet sich vom Gehäuse 10 durch eine etwas andere Verzahnung 236.2 der in dem Gehäuse 10.2 einsitzenden Einsatzstücke 220.2 beziehungsweise des in das Gehäuse 10.2 einsetzbaren Einsatzstückes 226.2 (Fig. 8). Auch die Verzahnung 236.2 und damit auch das Einsatzstück 226.2 besitzt jeweils zwei seitlich auskragende Vorsprünge 266.2 beziehungsweise 268.2. Im Gegensatz zum Einsatzstück 226 ist beim Einsatzstück 226.2 und damit bei der Verzahnung 236.2 die Seitenfläche 270.2 in gleicher Weise wie die jeweils gegenüberliegende Seitenfläche 272 rechtwinklig zur Seitenwand 262 beziehungsweise 264 des quaderförmigen Körpers 260 ausgerichtet. Die auskragende Länge L der beiden Vorsprünge 266.2 und 268.2 entspricht damit der Kraglänge LS jeder Seitenfläche 270.2 beziehungsweise 272. Für das Einsatzstück 226.2 und dessen Vorsprünge 266.2 beziehungsweise 268.2 beträgt die aufsummierte Kraglänge der jeweiligen beiden Vorsprünge 266.2 beziehungsweise 268.2 dem Wert 4 LS. Dieser Wert entspricht dem Wert 4 L.

Das in Fig. 9 dargestellte Gehäuse 10.3 entspricht den vorstehend beschriebenen Gehäusen mit dem Unterschied einer andersartigen Verzahnung 236.3 zwischen dem jeweiligen Einsatzstück 220.3, 226.3 und der betreffenden Seitenwand 16. Von dem quaderförmigen Körper 260 des Einsatzstückes 226.3 (Fig. 10) kragt seitlich jeweils ein einzelner im Querschnitt schwalbenschwanzförmiger Vorsprung 266.3, 268.3 aus. Dessen sich gegenüberliegende Seitenflächen 270.3, 272.3 sind schräg zur Längsachse 252 vorhanden. Ihre Länge LS ist damit größer als die auskragende Länge L des betreffenden Vorsprungs 266.3 beziehungsweise 268.3. Es gilt für jeden Vorsprung, dass die beiden Längen LS größer sind als beide Längen L.

Bei dem Gehäuse 10.4 (Fig. 11) ist eine Verzahnung 236.4 vorhanden, die sich aus einem im Grundriß rechteckförmigen Vorsprung 266.2 (268.2) und einem dreieckförmigen Vorsprung 266.4 (268.4) zusammensetzt. Die seitlich sich gegenüberstehenden Seitenflächen 270.2 und 272 beim Vorsprung 266.2 sowie 270.2 und 270.4 beim Vorsprung 266.4 sind teilweise rechtwinklig (Seitenfläche 270.2, 272) beziehungsweise schräg (Seitenfläche 270.4) beim Einsatzstück 226.4 oder dem als Blindstopfen 220.4 ausgebildeten Einsatzstück ausgebildet. Die aufsummierte Länge aller auskragenden Seitenflächen der Vorsprünge auf einer Seite des quaderförmigen Körpers beträgt 3 L + LS und ist damit größer als 2 L.

Auch bei der Verzahnung 236.5 (Fig. 13) des Gehäuses 10.5 ist zwischen dem Einsatzstück 220.5 beziehungsweise 226.5 und der betreffenden Seitenwand 16 dieses Gehäuses die aufsummierte Kraglänge genauso groß wie bei der Verzahnung 236.4 gemäß Fig. 11 und 12. Der Unterschied besteht lediglich darin, dass zwischen der schrägen Seitenfläche 270.4 des Vorsprungs 266.4 und der benachbarten, unter 90 Grad zur Längsachse 252 ausgerichteten Seitenfläche 272 des benachbarten Vorsprungs 266.2 eine in Längsrichtung verlaufende Seitenfläche 273 vorhanden ist.

Auch die in Fig. 15, 16 dargestellte Verzahnung 236.6 zwischen einem Einsatzstück 220.6 beziehungsweise 226.6 und der betreffenden Seitenwand 16 eines Gehäuses 10.6 weist diese vorstehenden aufsummierten Kraglängen beziehungsweise Seitenwandlängen von 3 L + LS auf. Im Unterschied zur Verzahnung 236.4 (Fig. 11, 12) liegt der im Querschnitt dreieckförmige Vorsprung 266.4 mit seiner in der Zeichnung oberen Seitenfläche 270.2 bündig zur Außenfläche des quaderförmigen Körpers 260, während dies bei der Verzahnung 236.4 (Fig. 11, 12) nicht der Fall ist. Der dortige Vorsprung 266.4 besitzt einen Rücksprung 290 zu der entsprechenden Außenwand des quaderförmigen Körpers 260.

Die Verzahnung 236.7 beim Gehäuse 10.7 beziehungsweise der in diese Gehäuse einsetzbaren Einsatzstücke 220.7 und 226.7 (Fig. 17, 18) besitzt jeweils zwei Vorsprünge 266.2, 268.2, wie sie auch bei der Verzahnung 236.2 (Fig. 7, 8) vorhanden sind. Der in der Zeichnung obere Vorsprung 266.2 beziehungsweise 268.2 der Verzahnung 236.7 ist bündig mit der Außenwand des quaderförmigen Körpers 260, so wie dies ähnlich auch bei der Verzahnung 236.6 (Fig. 15, 16) der Fall ist. Demgegenüber ist bei der Verzahnung 236.2 gemäß Fig. 7, 8 ein durch eine Seitenwand 262 gebildeter Rücksprung zwischen dem Vorsprung 266.2 und der Außenwand des quaderförmigen Körpers 260 vorhanden. Bei der Verzahnung 236.7 ist eine aufsummierte Länge der Vorsprünge wie bei der Verzahnung 236.2 in folgender Weise vorhanden: 4 L = 4 LS.

Die in Fig. 19 und 20 dargestellte Verzahnung 236.8 des Gehäuses 10.8 besitzt eine Hammerkopfausbildung an dem betreffenden Einsatzstück 220.8 beziehungsweise 226.8. Der Vorsprung 266.8, 268.8 auf jeder der sich gegenüberliegenden Seiten des quaderförmigen Körpers 260 besitzt eine in der Zeichnung obere und untere jeweils einstufige Seitenflächenausbildung, so dass jeder Vorsprung 266.8, 268.8 eine zweistufige Verzahnung besitzt. Jede Verzahnung wird aus einer stufenförmigen Seitenfläche 273 gebildet, deren durch die Abwinklung auskragende Länge sich zusammensetzt aus L/2 + T + L/2. Beide stufenförmigen Seitenwände 273 besitzen damit aufsummiert eine Gesamtlänge von 2 L + 2 T. Dieses Maß ist größer als 2 L.

Die in Fig. 21, 22 dargestellte Verzahnung 236.9 des Gehäuses 10.9 ist pyramidenstumpfartig ausgebildet. Der einzige Vorsprung 266.9, 268.9 des Einsatzstückes 226.9 besitzt sich gegenüberliegende, schräg zur Längsachse 252 ausgerichtete Seitenflächen 270.9 mit einer jeweiligen Länge LS. Die aufsummierten Längen der auskragenden Seitenflächen eines Vorsprungs besitzen damit das Längenmaß 2 LS. Dieses Maß ist größer als der Wert 2 L. Für die Einsatzstücke 220.9, die in den Seitenwänden 16 als Blindstopfen einsitzen, gilt entsprechendes. Dies gilt im übrigen vergleichsweise für alle vorstehenden Einsatzstücke 220. Die dargestellten Verzahnungen gelten damit in gleicher Weise auch für entsprechende Blindstopfen.

In einem Gehäuse können verschiedenartige Einsatzstücke vorhanden sein. Dies betrifft einmal die Art des Einsatzstückes. So kann das Einsatzstück als Blindstopfen oder als Crimpflansch in dem Gehäuse einsitzen und dementsprechend entweder zum Verschließen einer Öffnung 24, 26 oder zum Durchführen eines Kabels durch eine Öffnung 24, 26 verwendet werden. In einem Gehäuse können auch Einsatzstücke mit unterschiedlichen Verzahnungen eingesetzt werden. Dies bedingt dann aber entsprechend unterschiedliche Verzahnungen in der Gehäusewand 16. Darüber hinaus ist es auch möglich, Kabel mittels der vorstehend erwähnten Kabelschellen 56 in dem Gehäuse 10 zu befestigen.

Auf den rechtwinklig zu den verzahnten Wänden des quaderförmigen Körpers 260 vorhandenen beiden anderen Außenseiten der Einsatzstücke 226, 220 ist jeweils eine auskragende Querrippe 298 vorhanden. Die Querrippe 298 ist im vorliegenden Fall nicht nur auf der in den Figuren sichtbaren Außenseite 296, sondern auch auf der dazu gegenüberliegenden Außenseite des quaderförmigen Körpers 260 vorhanden. Diese Querrippen stoßen einerseits auf den Boden 14 vom Unterteil 12 und andererseits von innen an das in der Zeichnung nicht dargestellte Deckelteil an, das von oben auf dem Unterteil 12 und damit auch auf den Einsatzstücken 220 beziehungsweise 226 dicht anliegt. Die Einsatzstücke 220, 226 beziehungsweise die vorstehend dargestellten, sich durch die jeweilige Verzahnung unterscheidenden Einsatzstücke haben dadurch nicht nur einen innigen Berührkontakt durch ihren durch die jeweilige Verzahnung und die Längsrippen 280 bewirkten Presssitz mit den Wänden 16, sondern auch eine spritzwasserdichte Anlage an den übrigen den Einsatzstücken benachbarten Wänden, nämlich dem Boden 14 und dem Deckelteil. Das Gehäuse 10 liegt also umlaufend dicht an den Außenflächen des Einsatzstückes 220 beziehungsweise 226 an.

## Patentansprüche

1. Gehäuse (10), welches an einem Gegengehäuse (42) anschraubbar ausgebildet ist, wobei in das Gehäuse (10) ein Steckverbinder (28) einsetzbar ist,
- mit einem Gehäuse (10) aus Vollmetall,
- mit mindestens einer verschließbaren Öffnung (24, 26) in dem Gehäuse (10), durch die im geöffneten Zustand ein mit dem Steckverbinder (28) zu verbindendes Kabel hindurchführbar ist,
- mit einer Einrichtung zum Anschrauben des Gehäuses (10) an dem Kragen (40) des Gegengehäuses (42), wobei diese Einrichtung auskragend an der zwischen dem Boden (14) des Unterteils (12) und dem Deckelteil (20) des Gehäuses ausgebildeten Seitenwand (16) vorhanden ist, und
- mit einer Kodiereinrichtung (30, 36, 38),
**dadurch gekennzeichnet, dass**
- die Kodiereinrichtung (30, 36, 38) ein von zumindest einer der beiden einander gegenüberliegenden Seitenwandbereiche (16.1, 16.2) der Seitenwand (16) wegstehendes erstes Kragteil (30) besitzt,
- in diesem ersten Kragteil (30) zumindest eine Durchbohrung (36, 38) für ein Kodierteil vorhanden ist,
- das Kodierteil als ein durch die Durchbohrung (36, 38) hindurchsteckbarer und gleichzeitig in eine mit dieser Durchbohrung (36, 38) im Kragen (40) des Gegengehäuses (42) fluchtenden Bohrung (36.1, 38.1) einsetzbarer Stift ausgebildet ist,
- ein zweites Kragteil (32) an jeder der beiden einander gegenüberliegenden Seitenwandbereiche (16.1, 16.2) der Seitenwand (16) vorhanden ist, das mit einer Durchbohrung (46) zum Anschrauben des Gehäuses (10) an dem Kragen (40) des Gegengehäuse (42) versehen ist, wobei
- die Durchbohrung (36, 38) des ersten Kragteils (30) mit der Durchbohrung (46) des zweiten Kragteils (32) nicht fluchtet.

2. Gehäuse nach Anspruch 1,
**dadurch gekennzeichnet, dass**
- das erste Kragteil (30) außermittig zur Mittelebene (34) des Gehäuses (10) an dem Seitenwandbereich (16.1, 16.2) auskragend vorhanden ist.

3. Gehäuse nach Anspruch 2,
**dadurch gekennzeichnet, dass**
- das erste und zweite Kragteil (30, 32) außermittig zur Mittelebene (34) des Gehäuses (10) angeordnet ist,
- das erste Kragteil (30) zum zweiten Kragteil (32) seitlich und höhenmäßig versetzt an jeweils einem Seitenwandbereich (16.1, 16.2) vorhanden ist.

4. Gehäuse nach einem der vorstehenden Ansprüche,
**dadurch gekennzeichnet, dass**
- ein in die verschließbaren Öffnungen (24, 26) einsetzbares Einsatzstück (220, 226) vorhanden ist,
-- welches als ein die Öffnung (24, 26) verschließender metallischer Blindstopfen (220) oder
-- welches als eine das Kabel am Gehäuse (10) haltende und in die Öffnung (24, 26) einsetzbare metallische Kabelbefestigung (226) ausgebildet ist,
-- wobei das jeweilige Einsatzstück (220, 226) Vorsprünge (266, 268) aufweist, die mit Rücksprüngen in dem Gehäuse (10) derart korrespondieren, dass das Einsatzstück (220, 226) längs dieser Vorsprünge (266, 268), die für dieses Einsatzstück Längsführungen darstellen, in das Gehäuse (10) einschiebbar ist.

5. Gehäuse nach einem der vorstehenden Ansprüche,
**dadurch gekennzeichnet, dass**
- zwei Schraubbohrungen (50, 52) vorhanden sind, in denen eine Kabelschelle (56) mit ihren beiden Schellenenden innerhalb des Gehäuses anschraubbar (60, 62) befestigbar ist.

6. Gehäuse nach Anspruch 5,
**dadurch gekennzeichnet, dass**
- eine Schraubbohrung (50, 52) zum Befestigen einer Erdungsleitung vorhanden ist.

7. Gehäuse nach einem der vorstehenden Ansprüche,
**dadurch gekennzeichnet, dass**
- eine mehrstufige Verzahnung (236) zwischen dem Einsatzstück (220, 226) und dem Gehäuse (10) derart vorhanden ist, dass
- die quer zur Längsachse der Gehäuseöffnungen vorhandenen Seitenflächen (270, 272) des zumindest einen Vorsprunges (266, 268) jeweils eine auskragende Länge besitzen, die aufsummiert mehr als doppelt so groß ist, wie die senkrecht zur Längsachse der Gehäuseöffnung auskragende Länge L dieses Vorsprunges.

8. Gehäuse nach Anspruch 7,
**dadurch gekennzeichnet, dass**
- zumindest eine Längsrippe (280) und/oder eine Kragwölbung auf der Seitenfläche (270, 272, 273) eines Vorsprunges (266, 268) vorhanden ist.

9. Gehäuse nach einem der Ansprüche 7 oder 8,
**dadurch gekennzeichnet, dass**
- zumindest zwei Vorsprünge (266, 268) auf einer Seitenwand (262) des Einsatzstückes (220, 226) vorhanden sind.

10. Gehäuse nach Anspruch 9,
**dadurch gekennzeichnet, dass**
- eine Seitenfläche (270) von einem der mehreren Vorsprünge (266, 268) nicht parallel verläuft zu der gegenüberliegenden Seitenfläche (272) dieses Vorsprunges.

11. Gehäuse nach einem der Ansprüche 7 bis 10,
**dadurch gekennzeichnet, dass**
- ein Vorsprung (266.3, 268.3) im Querschnitt schwalbenschwanzförmig oder trapezförmig ausgebildet ist.

12. Gehäuse nach Anspruch 7,
**dadurch gekennzeichnet, dass**
- eine Querrippe (298) auf zumindest einer der nicht Vorsprünge aufweisenden Außenfläche (296) des Einsatzstückes (220, 226) vorhanden ist.

13. Gehäuse nach Anspruch 12,
**dadurch gekennzeichnet, dass**
- die Querrippe (298) sich über die gesamte Außenseite (296) des Körpers (260) erstreckt.

## Claims

1. Housing (10) which is designed for screw connection to a mating housing (42), it being possible for a plug-in connector (28) to be inserted into the housing (10),
- having a housing (10) made of solid metal,
- having at least one closable opening (24, 26) in the housing (10), through which, in the open state, it is possible to lead a cable which is to be connected to the plug-in connector (28),
- having a device for screwing the housing (10) to the collar (40) of the mating housing (42), this device projecting from the side wall (16) formed between the base (14) of the bottom part (12) and the cover part (20) of the housing, and
- having a coding device (30, 36, 38),
**characterized in that**
- the coding device (30, 36, 38) has a first projecting part (30), which projects away from at least one of the two mutually opposite side-wall regions (16.1, 16.2) of the side wall (16),
- this first projecting part (30) contains at least one through-bore (36, 38) for a coding part,
- the coding part is designed as a pin which can be plugged through the through-bore (36, 38) and, at the same time, can be inserted into a bore (36.1, 38.1) which is aligned with this through-bore (36, 38) in the collar (40) of the mating housing (42),
- a second projecting part (32) is provided on each of the two mutually opposite side-wall regions (16.1, 16.2) of the side wall (16), this projecting part being provided with a through-bore (46) for screwing the housing (10) to the collar (40) of the mating housing (42),
- the through-bore (36, 38) of the first projecting part (30) not being aligned with the through-bore (46) of the second projecting part (32).

2. Housing according to Claim 1, **characterized in that**
- the first projecting part (30) projects on the side-wall region (16.1, 16.2) eccentrically in relation to the centre plane (34) of the housing (10).

3. Housing according to Claim 2, **characterized in that**
- the first and second projecting parts (30, 32) are arranged eccentrically in relation to the centre plane (34) of the housing (10),
- the first projecting part (30) is provided on each side-wall region (16.1, 16.2) such that it is offset laterally and in height in relation to the second projecting part (32).

4. Housing according to one of the preceding claims, **characterized in that**
- there is provided an insert component (220, 226) which can be inserted into the closable openings (24, 26) and
-- is designed as a metallic dummy stopper (220), which closes the opening (24, 26), or
-- is designed as a metallic cable fastening (226), which retains the cable on the housing (10) and can be inserted into the opening (24, 26),
-- the respective insert component (220, 226) having protrusions (266, 268), which correspond with recesses in the housing (10) such that the insert component (220, 226) can be pushed into the housing (10) along these protrusions (266, 268), which constitute longitudinal guides for this insert component.

5. Housing according to one of the preceding claims, **characterized in that**
- there are provided two screw-connection bores (50, 52) in which it is possible to screw-connect (60, 62) a cable clamp (56) with its two clamp ends within the housing.

6. Housing according to Claim 5, **characterized in that**
- a screw-connection bore (50, 52) is provided for fastening an earthing conductor.

7. Housing according to one of the preceding claims, **characterized in that**
- a multi-step toothing arrangement (236) is provided between the insert component (220, 226) and the housing (10) such that
- the side surfaces (270, 272) of the at least one protrusion (266, 268) which are provided transversely to the longitudinal axis of the housing openings each have a projecting length which, in total, is more than double the size of the length L of this protrusion which projects perpendicularly to the longitudinal axis of the housing opening.

8. Housing according to Claim 7, **characterized in that**
- at least one longitudinal rib (280) and/or one convexity is provided on the side surface (270, 272, 273) of a protrusion (266, 268).

9. Housing according to either of Claims 7 and 8, **characterized in that**
- at least two protrusions (266, 268) are provided on a side wall (262) of the insert component (220, 226).

10. Housing according to Claim 9, **characterized in that**
- one side surface (270) of one of the plurality of protrusions (266, 268) does not run parallel to the opposite side surface (272) of this protrusion.

11. Housing according to one of Claims 7 to 10, **characterized in that**
- a protrusion (266.3, 268.3) is of dovetail-like or trapezoidal design in cross section.

12. Housing according to Claim 7, **characterized in that**
- a transverse rib (298) is provided on at least one of the protrusion-free outer surface [sic] (296) of the insert component (220, 226).

13. Housing according to Claim 12, **characterized in that**
- the transverse rib (298) extends over the entire outer side (296) of the body (260).

## Revendications

1. Boîtier (10) qui est configuré de sorte à pouvoir être vissé sur un boîtier antagoniste (42), moyennant quoi un connecteur (28) peut être inséré dans le boîtier (10).
- avec un boîtier (10) en métal plein,
- avec au moins une ouverture obturable (24, 26) dans le boîtier (10), par laquelle on peut passer à l'état ouvert un câble à relier avec le connecteur (28),
- avec un dispositif pour visser le boîtier (10) au porte-à-faux (40) du boîtier antagoniste (42), moyennant quoi ce dispositif existe, dépassant de la paroi latérale (16) formée entre le fond (14) de la partie inférieure (12) et la partie couvercle (20) du boîtier, et
- avec un dispositif de codage (30, 36, 38),
**caractérisé en ce que**
- le dispositif de codage (30, 36, 38) possède une première partie en porte-à-faux (30) dépassant d'au moins une des deux zones de paroi latérale (16.1, 16.2) se faisant face de la paroi latérale (16),
- dans cette première partie en porte-à-faux (30), il y a au moins un trou traversant (36, 38) pour une pièce de codage,
- la pièce de codage est configurée comme une goupille pouvant être enfilée dans le trou traversant (36, 38) et pouvant s'introduire en même temps dans un trou (36.1, 38.1) coaxial avec ce trou traversant (36, 38) dans le porte-à-faux (40) du boîtier antagoniste (42),
- une deuxième partie en porte-à-faux (32) est présente sur chacune des deux zones (16.1, 16.2) se faisant face de la paroi latérale (16), qui est dotée d'un trou traversant (46) pour visser le boîtier (10) sur le porte-à-faux (40) du boîtier antagoniste (42), moyennant quoi
- le trou traversant (36, 38) de la première partie en porte-à-faux (30) n'est pas coaxial avec le trou traversant (46) de la deuxième partie en porte-à-faux (32).

2. Boîtier selon la revendication 1,
**caractérisé en ce que**
- la première partie en porte-à-faux (30), dépassant de la zone de paroi latérale (16.1, 16.2), est décentrée par rapport au plan médian (34) du boîtier (10).

3. Boîtier selon la revendication 2,
**caractérisé en ce que**
- les première et deuxième parties en porte-à-faux (30, 32) sont disposées décentrées par rapport au plan médian (34) du boîtier (10),
- la première partie en porte-à-faux (30), décalée latéralement et en hauteur par rapport à la deuxième partie en porte-à-faux (32), est présente sur une zone de la paroi latérale (16.1, 16.2) respectivement.

4. Boîtier selon l'une quelconque revendications précédentes,
**caractérisé en ce que**
- il y a un insert (220, 226) insérable dans les ouvertures obturables (24, 26),
-- qui est configuré comme un bouchon métallique (220) obturant l'ouverture (24, 26) ou
-- comme une fixation métallique de câble (226) maintenant le câble sur le boîtier (10) et insérable dans l'ouverture (24, 26),
-- moyennant quoi l'insert (220, 226) respectif comporte des saillies (266, 268) qui correspondent avec des creux dans le boîtier (10), de telle sorte que l'insert (220, 226) peut être glissé dans le boîtier (10) le long de ces saillies (266, 268), qui représentent des guides longitudinaux pour cet insert.

5. Boîtier selon l'une quelconque revendications précédentes,
**caractérisé en ce que**
- il y a deux trous de vis (50, 52), dans lesquels un collier de câble (56) peut être fixé par vissage (60, 62) à l'intérieur du boîtier avec ses deux extrémités de collier.

6. Boîtier selon la revendication 5,
**caractérisé en ce que**
- il y a un trou de vis (50, 52) pour la fixation d'un conducteur de terre.

7. Boîtier selon l'une quelconque revendications précédentes,
**caractérisé en ce que**
- il y a une denture multi-étagée (236) entre l'insert (220, 226) et le boîtier (10), de telle sorte que
- les surfaces latérales (270, 272), existant transversalement par rapport à l'axe longitudinal de l'ouverture du boîtier, de la au moins une saillie (266, 268), possèdent respectivement une longueur dépassante qui, additionnée, est plus de deux fois plus grande que la longueur L de cette saillie dépassant perpendiculairement à l'axe longitudinal de l'ouverture du boîtier.

8. Boîtier selon la revendication 7,
**caractérisé en ce que**
- il y a au moins une nervure longitudinale (280) et / ou un bombement dépassant sur les surfaces latérales (270, 272, 273) d'une saillie (266, 268).

9. Boîtier selon la revendication 7 ou 8,
**caractérisé en ce que**
- il y a au moins deux saillies (266, 268) sur une paroi latérale (262) de l'insert (220, 226).

10. Boîtier selon la revendication 9,
**caractérisé en ce que**
- une surface latérale (270) de l'une des plusieurs saillies (266, 268) ne s'étend pas parallèlement à la surface latérale opposée (272) de cette saillie.

11. Boîtier selon l'une quelconque revendications 7 à 10,
**caractérisé en ce que**
- une saillie (266.3, 268.3) est configurée de section en queue d'aronde ou trapézoïdale.

12. Boîtier selon la revendication 7,
**caractérisé en ce que**
- il y a une nervure transversale (298) sur au moins une des surfaces extérieures (296) de l'insert (220, 226) ne comportant pas de saillies.

13. Boîtier selon la revendication 12,
**caractérisé en ce que**
- la nervure transversale (298) s'étend sur l'ensemble de la face extérieure (296) du corps (260).
